# EUROPÄISCHE PATENTSCHRIFT

(11) **EP 3 139 788 B1**
(45) Veröffentlichungstag und Bekanntmachung des Hinweises auf die Patenterteilung: **30.05.2018**
(21) Anmeldenummer: 14724061.8
(22) Anmeldetag: 09.05.2014
(51) Int. Cl.: A45D 2/00

(54) **HAARFORMGERÄT**
HAIR STYLING APPLIANCE
APPAREIL DE MISE EN FORME DES CHEVEUX

(43) Veröffentlichungstag der Anmeldung: 15.03.2017
(73) Patentinhaber: WIK Far East Ltd., North Point, Hong Kong (CN)
(72) Erfinder: KOCK, Marvin, 45239 Essen (DE)
(74) Vertreter: Haverkamp, Jens
(86) Internationale Anmeldenummer: PCT/EP2014/059518
(87) Internationale Veröffentlichungsnummer: WO 2015/169383

(56) Entgegenhaltungen:
- EP-A1- 1 721 539
- DE-U1-202009 011 098
- US-A1- 2008 223 387
- US-A1- 2013 247 933

## Beschreibung

Die Erfindung betrifft ein Haarformgerät umfassend einen Schaft mit einem sich nur über einen Teilumfang des Schaftes erstreckenden, kammartig ausgebildeten Formwerkzeug mit durch jeweils eine Haaraufnahme beabstandet zueinander, in Längserstreckung des Schaftes in einer Reihe angeordneten, von dem Schaft abragenden und jeweils ein aus einem Wärme gut leitenden Material hergestellten Formteil bildenden oder aufweisenden Zinken, wobei jeweils zwei durch einen Haarformspalt beabstandete Formteile ein Formteilpaar bilden. Die Erfindung betrifft ebenfalls ein Verfahren zum Formen einer Haarsträhne mit einem solchen Haarformgerät.

Derartige Haarformgeräte dienen vornehmlich zum Glätten von Haar und werden daher auch als Straightener bezeichnet. Das Formwerkzeug derartiger Haarformgeräte umfasst eine aus voneinander beabstandeten Zinken gebildete Kammreihe, wobei jeweils zwei benachbart und mit Abstand zueinander angeordnete Zinken eine Haaraufnahme einfassen. Für den Prozess des Haarformens verfügt jede Haaraufnahme bzw. zumindest eine der beiden jede Haaraufnahme einfassende Zinke über ein erstes Formteil. Dieses ist gegenüber der weiteren, die Haaraufnahme einfassenden Zinke bewegbar gelagert. Dem ersten Formteil jeder Haaraufnahme ist ein zweites Formteil zugeordnet. Zwischen den beiden ein Formteilpaar bildenden Formteilen, die für den Prozess des Haarformens unter Vorspannung stehend gegeneinander wirken, befindet sich ein Haarformspalt, in den eine zum Formen vorgesehene Haarsträhne eingelegt wird.

Gemäß einem vorbekannten Haarformgerät sind die ersten bewegbar gelagerten Formteile jeweils einzeln an einer Zinke gefedert gelagert. Bei einem solchen Haarformgerät erfolgt das Einlegen einer Haarsträhne in einen Haarformspalt gegen die Kraft des die ersten gegen die zweiten Formteile drückenden Federelementes. Befindet sich das Haar bzw. befinden sich einzelne Haarsträhnen in den mehreren Haarformspalten, wird die Glättbewegung ausgeführt. Dabei bestimmt die auf die einzelnen ersten Formteile wirkende Federkraft diejenige Kraft, die für den Prozess des Formens auf das Haar wirkt. Das zweite Formteil stellt sodann das Widerlager dar. Zum Bereitstellen der für den Prozess der Haarglättung notwendigen Wärme verfügt dieses vorbekannte Haarformgerät über ein Warmluftgebläse, dessen Warmluftstrom in das Formwerkzeug eingeführt wird. Das Formwerkzeug selbst verfügt im Bereich der Wurzelbereiche der feststehenden Zinken über Luftaustrittsöffnungen, damit der daraus austretende Warmluftstrom an das zu formende Haar gelangt.

Aus EP 1 721 539 A1 ist ein weiteres gattungsgemäßes Haarformgerät bekannt. Dieses Haarformgerät unterscheidet sich von dem zuvor beschriebenen, dadurch, dass die ersten Formteile durch einen Steg miteinander verbunden sind und diese Formteile als Formteileinheit insgesamt gegenüber den feststehenden Zinken gegen die Kraft einer Rückstellfeder bewegt werden können. Dabei ist vorgesehen, dass die Formteileinheit mittels eines Stellelementes in ihre den Haarformspalt öffnende Position gebracht werden können. Dieses hat zum Vorteil, dass ein Einbringen der in die jeweiligen Haarformspalten einzulegenden Haarsträhnen vereinfacht ist. Überdies ist es bei dieser Ausgestaltung möglich, die Rückstellkraft und damit die auf die Haare für den Prozess des Haarformens wirkende Kraft einstellen zu können. Auch dieses vorbekannte Haarformgerät verfügt über ein Warmluftgebläse zum Zuführen der für eine Haarformung benötigten Wärme.

Zum Zwecke einer Haarformung mit einem solchen Haarformgerät wird mit einer Hand eine zu formende Haarsträhne ergriffen und in die Haarformspalte des mit der anderen Hand gehaltenen Haarformgerätes eingelegt. Bei dem zuerst diskutierten Stand der Technik muss zum Einlegen einer Haarsträhne die auf die beweglichen Formteile wirkende Federkraft überwunden werden. Bei dem aus EP 1 721 539 A1 bekannt gewordenen Haarformgerät werden die Haarformspalte durch eine entsprechende Betätigungseinrichtung vorher geöffnet. Ein Ergreifen von Haar alleinig mit dem Haarformgerät, und zwar dergestalt, dass eine zu formende Haarsträhne auf die Haarformspalte des Formwerkzeuges verteilt in diese eingelegt werden kann, ist nicht möglich.

Ein Haarformgerät, welches prinzipiell aufgebaut ist wie das aus EP 1 721 539 A1 Bekannte ist aus DE 20 2009 011 089 U1 bekannt. Bei diesem Haarformgerät handelt es sich um eines, welches zinkenartig konzipiert ist, wobei in den Zinken die zusammenwirkenden Formteile angeordnet ist.

US 2013/247933 A1 offenbart einen Straightener, der zur Haaraufnahme über eine verstellbare Leiste verfügt, um das Haar gegen eine Heiplatte zu drücken. Dieses Haarformgerät verfügt nicht über Zinken, in denen die Formteilpaare angeordnet sind. Bei diesem vorbekannten Haarformgerät sind benachbart zu der beheizten Formfläche Borsten vorgesehen.

US 2008/223387 A1 betrifft ein Haarformgerät, welches hinsichtlich seines Formmechanismus dem aus DE 20 2009 011 098 U1 und dem aus EP 1 721 539 A1 entspricht. Zusätzlich verfügt dieses Haarformgerät benachbart zu der Zinkenreihe mit den Formteilen in dieselbe Richtung wie die Zinken über jeweils eine abragende Borstenreihe. Diese dienen zum vereinzeln der in die Spalte zwischen den Zinken einzulegenden Haare in kleinere Haarsträhnen, mithin zum Kämmen des Haars.

Es sind andere Haarformgeräte, insbesondere als Straightener konzipierte Haarformgeräte bekannt, die gegenüber den vorstehend diskutierten prinzipiell einhändig bedient werden können. Bei diesen handelt es sich um solche, die zwei zangenartig zueinander angelenkte Arme aufweisen, die an ihrer jeweils zu dem anderen Arm weisenden Seite eine typischerweise beheizte Formplatte tragen. Diese Haarformgeräte verfügen jedoch nur über einen Haarformspalt. Bei einer Handhabung eines solchen Haarformgerätes ist darauf zu achten, dass eine zu formende Haarsträhne über den Haarformspalt verteilt angeordnet ist. Um diese Verteilung vorzunehmen wird man in aller Regel mit der anderen, das Haarformgerät nicht tragenden Hand aushelfen.

Ausgehend von dem vorstehend diskutierten Stand der Technik liegt der Erfindung die Aufgabe zugrunde, ein eingangs genanntes Haarformgerät dergestalt weiterzubilden, dass mit diesem nicht nur eine einhändige Haarformung sondern auch eine schonende Haarformung möglich ist.

Gelöst wird diese Aufgabe erfindungsgemäß durch ein eingangs genanntes, gattungsgemäßes Haarformgerät, bei dem dass der Schaft in seinem nicht von dem Formwerkzeug eingenommenen Teilumfang zumindest eine der Längserstreckung der Zinkenreihe folgende und gegenüber dieser dergestalt angeordnete, durch ein oder mehrere, in radialer Richtung von dem Schaft abragende Borstenreihen gebildete Haarfangeinrichtung trägt, wobei der Winkelabstand der zumindest einen Borstenreihe von dem Formwerkzeug 60 Grad oder mehr beträgt, damit nach Ergreifen von Haar mit der Haarfangeinrichtung und Drehen des Schaftes um seine Längsachse das Haar in zwischen den Formteilpaaren befindliche Haarformspalte eingeführt wird.

Die verfahrensbezogene Aufgabe wird mit einem Verfahren mit den Merkmalen des Anspruchs 12 gelöst.

Bei diesem Haarformgerät trägt der Schaft ein oder mehrere Haarfangeinrichtungen, die dem Zweck dienen in die Haarformspalte einzuführendes Haar zu erfassen. Das oder die Haarfangeinrichtungen sind in Umfangsrichtung von dem das Formwerkzeug tragenden Schaft gesehen mit Winkelabstand zu dem Formwerkzeug angeordnet und befinden sich nicht in dem Teilumfang des Schaftes, in dem sich das Formwerkzeug befindet. Die zumindest eine Haarfangeinrichtung erstreckt sich über die Längserstreckung der Zinkenreihe des Formwerkzeuges und dient dem Zweck, in einem ersten Schritt der Formung einer Haarsträhne diese zu erfassen und von dem übrigen Haar abzuteilen. Nach Erfassen der Haarsträhne durch die Haarfangeinrichtung wird diese durch die Haarfangeinrichtung und damit durch das Haarformgerät derart gehalten, dass durch anschließendes Drehen des Haarformgerätes um die Längsachse seines Schaftes die erfasste Haarsträhne in die zwischen den Formteilen des Formwerkzeuges befindlichen Haarformspalte eingeführt werden kann. Damit dient die Haarfangeinrichtung auch, um bei dem vorbeschriebenen Einlegeprozess der zu formenden Haarsträhne in die Haarformspalte ein gewisses Widerlager bereitzustellen. Bereitgestellt wird dieses Widerlager durch die Haarfangeinrichtung aufgrund ihrer Konzeption, auf die damit erfasste Haarsträhne eine Rückhaltekraft ausüben zu können. Durch diese wirkt beim Drehen des Haarformgerätes ein in radialer Richtung zur Drehachse wirkendes Moment. Da im Unterschied zu vorbekannten Haarformgeräten dieser Art das Widerlager durch die Haarfangeinrichtung und damit durch das Haarformgerät selbst bereitgestellt ist, kann ein Haareinlegen und sodann die gesamte Haarumformung ohne Weiteres einhändig vorgenommen werden.

Durch dieses Moment können die Haare der Haarsträhne in die Haarformspalte des Haarformwerkzeuges eingedreht werden können. Untersuchungen haben gezeigt, dass bei einem solchen Haarformgerät die Haare einer erfassten Haarsträhne auch in solche Haarformspalte eingelegt werden können, bei denen die Formteile federbelastet aufeinander wirken, ohne dass diese zuvor aktiv durch einen Betätigungsmechanismus zum Öffnen der Formspalte geöffnet sein müssten. Es versteht sich, dass die Rückhaltefunktion der Haarfangeinrichtung nicht notwendigerweise absolut zu sehen ist, sondern dass durch diese dem durch die Haarfangeinrichtung durchgezogenen Haar ein gewisser Durchzugswiderstand entgegengestellt wird.

Von besonderem Vorteil bei diesem Konzept ist, dass eine funktionale Trennung zwischen der Funktionalität "Haar ergreifen" und "Haar formen" gegeben ist. Die Aufteilung dieser Funktionalität auf unterschiedliche Teile des Haarformgerätes, wobei die Funktionalität "Haar fangen" durch ein oder mehrere, in radialer Richtung von dem Schafft abgragende Borstenreihen der beispielsweise als Bürstenteil ausgeführten Haarfangeinrichtung und die Funktionalität "Haar formen" den Formteilpaaren zugeordnet ist, braucht das zu formende Haar nicht durch die Formteilpaare in der haarformenden Position gehalten zu werden. Dem zur Folge ist es bei diesem Haarformgerät sogar möglich, dass durch die Formteilpaare selbst kein Druck auf das zu formende Haar ausgeübt wird. Somit kann ein Klemmdruck der Formteilpaare auf das Haar, wenn gewünscht, eingestellt werden oder eingestellt sein, dass die Haarformung besonders schonend für das Haar vorgenommen wird. Es versteht sich, dass bei Geräten aus dem Stand der Technik der auf das Haar durch die Formteile wirkende Druck auch dem Zweck dient, das Haar beim Durchziehen durch den Haarformspalt darin zu belassen. Entsprechend hoch ist bei solchen Geräten der auf das Haar wirkende Klemmdruck, was zu einer Überhitzung des Haars führen kann.

Als Haarfangeinrichtung werden ein oder mehrere Borstenreihen eingesetzt. Bei dieser Ausgestaltung bewirkt der durch die ein oder mehreren Borstenreihen bereitgestellte Durchzugswiderstand das zum Einbringen der Haare in die Formspalte notwendige Widerlager. Dabei kann die Rückhaltkraft, die zum Durchziehen einer Haarsträhne durch eine solche Haarfangeinrichtung zu überwinden ist, durch die Konzeption der Borsten bzw. Borstenreihen und/oder unter Ausnutzung der Struktur einer Haarsträhne selbst dienen. Insofern kann eine zuvor ungekämmte Haarsträhne bereits durch ihre Struktur ein hinreichendes Widerstandsmoment bereitstellen, wenn die Borsten einer solchen Borstenreihe nicht aus Borstenbüscheln bestehen, sondern aus einzelnen Borsten, beispielsweise Metallborsten, typischerweise am Ende mit einer Kunststoffnoppe ausgestattet.

Die Borsten einer Borstenreihe ragen in radialer Richtung von dem Schaft ab. Die Längserstreckung der Borstenreihen folgt der Längserstreckung der Zinken - der Zinkenreihe - des Formwerkzeuges. Die Borsten sind mit Winkelabstand zu dem Formwerkzeug angeordnet. Es ist zweckmäßig, wenn der Winkelabstand der für das Fangen und Halten von Haar vorgesehenen Borstenreihen von dem Formwerkzeug 60° oder mehr beträgt. Hierdurch wird erreicht, dass im Zuge des Drehens des Schaftes mit seinem Formwerkzeug eine durch die zumindest eine Borstenreihe erfasste Haarsträhne vollständig in die zwischen den Formteilpaaren befindlichen Haarformspalte eingeführt werden kann. Von Vorteil bei der Konzeption der Haarfangeinrichtung durch eine, typischerweise mehrere Borstenreihen ist zudem, dass gleichzeitig mit dem Einfangen und Abteilen einer zu formenden Haarsträhne von dem übrigen Haar diese gekämmt wird. Durch den Kämmprozess erfolgt zugleich eine Verteilung der Haare der erfassten Haarsträhne in Längserstreckung des Formwerkzeuges und damit eine Aufteilung der erfassten Haarsträhne auf die einzelnen zwischen den Zinken des Formwerkzeuges befindlichen Haarformspalte. Die für die Haarfangfunktion eingesetzten Borstenreihen können auch dem Formwerkzeug bezüglich der Längsachse des Schaftes gegenüberliegend angeordnet sein. Bei einer solchen Ausgestaltung versteht es sich, dass die durchzuführende Drehbewegung sich sodann über zumindest 180° erstrecken muss. Vorzugweise werden mehrere Borstenreihen vorgesehen, die ihrerseits wiederum mit Winkelabstand zueinander an dem Schaft angeordnet sind. Um den notwendigen Drehwinkelbetrag nach Erfassen einer Haarsträhne zum Einlegen derselben in die Haarformspalte des Formwerkzeuges nicht zu groß vorzusehen, ist ein Winkelabstand von den für die Haltefunktion maßgeblichen Borstenreihen von dem Formwerkzeug zwischen 60° und 120° bevorzugt. Durchaus möglich ist es, auch innerhalb des vorgenannten Winkelabstandes Borstenreihen anzuordnen. Diesen kommt jedoch dann vornehmlich eine kämmende Funktion und weniger eine Haltefunktion zum Zwecke des Einlegens der Haarsträhne in die Formspalte zu.

Besonders effektiv ist eine solche, aus Borstenreihen aufgebaute Haarfangeinrichtung, wenn die Borsten als weiche Borstenbüschel ausgeführt sind.

Weitere Vorteile und Ausgestaltungen des beanspruchten Haarformgerätes ergeben sich aus der nachfolgenden Beschreibung eines Ausführungsbeispiels unter Bezugnahme auf die beigefügten Figuren. Es zeigen:
- **Fig. 1:**: ein Haarformgerät mit einem kammartig ausgebildeten Formwerkzeug,
- **Fig. 2:**: einen schematisierten Längsschnitt durch das Formwerkzeug des Haarformgerätes der Figur 1,
- **Fig. 3:**: eine schematisierte Schnittdarstellung durch das Haarformgerät 1 im Bereich seines Formwerkzeuges in einer Handhabungsstellung zum Einfangen einer zu formenden Haarsträhne,
- **Fig. 4:**: eine Darstellung des Haarformgerätes in einem Zwischenschritt zum Formen einer Haarsträhne,
- **Fig. 5:**: die Darstellung des Haarformgerätes gemäß Figur 4 mit der in einen Haarformspalt des Haarformgerätes eingelegten Haarsträhne,
- **Fig. 6:**: ein Haarformgerät mit einem kammartig ausgebildeten Formwerkzeug gemäß einer weiteren Ausgestaltung,
- **Fig. 7:**: eine schematisierte Seitenansicht eines Abschnittes des kammartigen Formwerkzeuges des Haarformgerätes der Figur 5,
- **Fig. 8:**: eine Seitenansicht eines weiteren Haarformgerätes gemäß der Erfindung mit einer lösbaren Haarfangeinrichtung,
- **Fig. 9:**: eine perspektivische Ansicht der Haarfangeinrichtung des Haarformgerätes der Figur 8,
- **Fig. 10:**: eine vergrößerte Querschnittsausschnittsdarstellung der Haarfangeinrichtung der Figur 9 und
- **Fig. 11:**: eine Seitenansicht des Haarformgerätes der Figur 8 mit der darauf montierten Haarfangeinrichtung.

Ein Haarformgerät 1 verfügt über ein an einen Handgriff 2 angeschlossenes Formwerkzeug 3. Das Formwerkzeug 3 ist elektrisch beheizt. Für die Stromversorgung verfügt die Haarformgerät 1 über ein elektrisches Anschlusskabel 4. Das Formwerkzeug 3 ist kammartig konzipiert und weist eine Reihe beabstandet voneinander angeordnete, fest stehende Zinken 5 auf. In jeder Zinke 5 mit Ausnahme der benachbart zu der Spitze 6 des Formwerkzeuges 3 angeordneten äußersten Zinke der Zinkenreihe ist jeder Zinke 5 ein bewegliches, erstes Formteil 7 zugeordnet. Die Formteile 7 sind gemeinsam zu einer Formteileinheit zusammengefasst. Die Formteileinheit ist in Richtung der Längserstreckung der Zinkenreihe bewegbar und kann aus ihrer in Figur 1 gezeigten Stellung durch Betätigung eines bei dem dargestellten Ausführungsbeispiel als Taster 8 konzipierten Stellelementes translatorisch in Richtung zum Handgriff 2 verstellt werden. Die Zinken 5 sind zusammen mit einer Abdeckschale 9, die Teil des Gehäuses des Formwerkzeuges 3 bildet, als Kunststoffspritzgussteil ausgeführt. Die Zinken 5 sind bogenförmig konzipiert und fassen diese ersten Formteile 7, wie aus Figur 2 erkennbar, ein. Jeweils zwei benachbart zueinander angeordnete Zinken 5 schließen eine Haaraufnahme 10 ein. Teil der Haaraufnahme 10 ist ein in Figur 2 erkennbarer Haarformspalt 11, der sich zwischen jedem ersten Formteil 7 und einem mit diesem Formteil 7 zusammenwirkenden zweiten Formteil 7.1 befindet, welches zweite Formteil 7.1 innerhalb des Bogens der benachbarten Zinke 5 angeordnet ist. Die ersten Formteile 7 sind als Formteileinheit durch entsprechendes Betätigen des Tasters 8 gegen die Kraft einer Rückstellfeder gegenüber den ortsfest angeordneten Formteilen 7.1 bewegbar. In Figur 2 sind die Haarformspalte geschlossen. Die ersten Formteile 7 wirken unter Federvorspannung stehend gegen die ebenfalls zu einer Formteileinheit zusammengefassten Formteile 7.1. Bei diesem Ausführungsbeispiel erfolgt eine Haarfomrung in einem Haarformspalt durch die gegeneinander wirkenden Formteile 7, 7.1, von denen zumindest eines beheizt ist. Eine in einen Haarformspalt eingelegte Haarsträhne wird zum Formen derselben durch den Haarformspalt hindurch gezogen. Damit wirkt das Haarformgerät 1 als so genannter Straigthener.

Das Formwerkzeug 3 des Haarformgerätes 1 befindet sich an einem Schaft 12 und erstreckt sich nur über einen Teilumfang desselben. Bei dem dargestellten Ausführungsbeispiel erstreckt sich das Formwerkzeug über etwa 120 Grad des Umfanges des Schaftes 12. Der Schaft 12 des Formwerkzeuges 3 trägt mit einem Winkelabstand zu den Zinken 5 des Formwerkzeuges 3 mehrere Borstenreihen 13. Die einzelnen Borsten der Borstenreihen 13 sind als weiche Borstenbüschel ausgeführt. Die Ausbildung des Haarformgerätes 1 mit seinem Schaft 12, dem davon in radialer Richtung abragenden Formwerkzeug 3 und den Borstenreihen 13 ist schematisiert aus dem in Figur 3 gezeigten Querschnitt erkennbar. Darin ist zur Vereinfachung der Darstellung der Schaft 12 ohne die darin enthaltenen und zum Betreiben des Formwerkzeuges 3 notwendigen Elemente dargestellt. Bei diesen Elementen handelt sich u. a. um die bewegbare Anordnung des die Formteile 7 bildenden Formteilbauteile, eine Heizeinrichtung zum Erwärmen der Formteile 7 bzw. 7.1, die typischerweise als PTC-Heizelement(e) ausgebildet sind, und weitere gegebenenfalls notwendige Einrichtungen, wie beispielsweise, falls gewünscht, eine Dampferzeugungseinrichtung und/oder eine lonisierungseinrichtung.

Die Borstenreihen 13 stellen bei dem Haarformgerät 1 eine Haarfangeinrichtung dar. Mit dieser wird zum Formen einer Haarsträhne eine solche erfasst, von dem übrigen Haar abgetrennt und in die in den Haaraufnahmen 10 befindlichen Haarformspalte 11 zwischen zwei Formteilen 7, 7.1 eingelegt. Gleichzeitig wird die mit den Borstenreihen 13 erfasste beim Durchziehen der Haarsträhne durch die Borsten gekämmt.

Figur 3 zeigt das Haarformgerät 1 in einer ersten Handhabungsstellung gegenüber einer zu formenden Haarsträhne 14. Das Haarformgerät 1 wird mit seinen Borstenreihen 13 bzw. einem Teil derselben in Kontakt mit der zu formenden Haarsträhne 14 gebracht, so dass diese von den Borsten einer oder mehrerer Borstenreihen 13 ergriffen wird (siehe Figur 4). Anschließend wird das Haarformgerät 1 um seine Längsachse (oder eine zu dieser Achse parallelen Achse) gedreht (siehe Figur 5). Bei diesem Vorgang wirkt auf die durch die Borstenreihen 13 erfasste Haarsträhne 14 ein Rückhaltemoment als Widerlager, damit im Zuge des Drehvorganges des Haarformgerätes 1 die Haarsträhne 14 bestrebt ist, sich in Richtung zur Mantelfläche des Schaftes 12 zu bewegen. Infolge der Drehbewegung, bei der die Haarsträhne 14 durch die als Haarfangeinrichtung dienenden Borste zurückgehalten wird, die Haarsträhne 14 in die geöffneten Haarformspalte 11 eingelegt bzw. als Folge der ausgeübten Drehbewegung in diese eingedreht. Ausgenutzt wird bei diesem Konzept die beim Kämmen einer Haarsträhne auf diese wirkende Zugbelastung, wobei die die Haarsträhne erfassenden Borsten das notwendige Widerlager bereitstellen, um die erfasste Haarsträhne in die Haarformspalte 11 einlegen zu können. Zum erleichterten Einführen der Haare einer Haarsträhne in die Haarformspalte sind diese durch entsprechende Betätigung des Tasters 8 geöffnet. Erforderlich ist ein solches Öffnen der Haarformspalte nicht. Sind die Haarformspalte jedoch geöffnet, braucht weniger Zugkraft auf die Haare ausgeübt zu werden. Ist die Haarsträhne 14 in die geöffneten Haarformspalte 11 eingelegt, kann der Taster 8 von der das Haarformgerät 1 nutzenden Person losgelassen werden, damit sich die Haarformspalte 11 schließen. Dann wirkt auf die zu formende Haarsträhne die durch das oder die Federelemente bereitgestellte Vorspannung zwischen zwei Formteilen 7, 7.1. Um das Haar zu formen wird anschließend das Haarformgerät 1 mit der zwischen den Formteilen 7, 7.1 befindlichen Haarsträhne in Richtung von der Haarwurzel weg gezogen, wie dieses durch den Blockpfeil in Figur 5 schematisiert angedeutet ist. In diesem Zuge wird das durch das Haarformgerät 1 erfasste Haar geglättet.

Das Formen, im vorliegenden Fall das Glätten, kann mit dem Haarformgerät 1 einhändig vorgenommen werden. Es versteht sich, dass das Haarformgerät 1 auch allein zum Kämmen von Haar verwendet werden kann.

Gerade beim Formen von Haar ist ein Kämmen notwendig. Unter Verwendung des Haarformgerätes 1 braucht dann allerdings nicht zwischen unterschiedlichen Werkzeugen gewechselt zu werden.

Die vorstehende Beschreibung des Haarformgerätes 1 macht deutlich, dass prinzipiell eine asymmetrische Anordnung der Borstenreihen, und zwar in der vorgesehenen Drehrichtung benachbart zu dem Formwerkzeug ausreichend ist. Damit das Haarformgerät jedoch zum Ausüben einer Drehbewegung in beide Richtungen benutzt werden kann, ist vorzugsweise die Haarfangeinrichtung symmetrisch zu dem Formwerkzeug angeordnet, wie dieses durch die Borstenreihen 13 bei dem Haarformgerät 1 der Fall ist.

Figur 6 zeig ein Haarformgerät 1.1, welches prinzipiell aufgebaut ist wie das Haarformgerät 1 der Figuren 1 bis 5. Daher sind gleiche Teile mit gleichen Bezugszeichen, ergänzt um ein ".1" bezeichnet. Das Haarformgerät 1.1 unterscheidet sich durch die Konzeption seiner Formteile von dem Haarformgerät 1. Figur 7 zeigt einen vergrößerten Ausschnitt des Formwerkzeuges 3.1 des Haarformgerätes 1.1. Aufgenommen unterhalb der Zinken 5.1 ist jeweils ein Formteil 15, wobei zwei in Längserstreckung der durch die Zinken 5.1 gebildeten Zinkenreihe einander gegenüberliegende Formteile 15 einen Formspalt 16 definieren. Die Formteile 15 sind Teil eines Formteilkörpers 17. Auch bei diesem Ausführungsbeispiel bilden die beiden bezüglich eines Formspaltes 16 gegenüberliegenden Formteile 15 ein Formteilpaar. Im Unterschied zu dem Ausführungsbeispiel der Figuren 1 bis 4 sind die Formteile 15 gegeneinander nicht verstellbar. Der die Formteile 15 tragende Formteilkörper 17 ist aus einem Wärme gut leitenden Material, im vorliegenden Ausführungsbeispiel aus einer Aluminiumlegierung, gefertigt. Angeschlossen ist an dem Formteilkörper 17 unterseitig ein PTC-Heizelement (nicht dargestellt). Das Heizelement erstreckt sich über mehr als die Hälfte der Längserstreckung des Formteilkörpers 17 und ist in Bezug auf seine Längserstreckung mittig zu diesem angeordnet.

Bei einer Benutzung des Haarformgerätes 1.1 werden auf die gleich Weise, wie dieses zu dem Haarformgerät 1 beschrieben ist, die Haare einer Strähne in die Formspalte 16 eingelegt und in diesen durch Kontaktieren der erwärmten gekrümmten Oberfläche des Formteilkörpers 17 und Herüberziehen derselben darüber geformt. Aufgrund der Krümmung des Formteilkörpers 17 in den Formspalten 16 in Umfangsrichtung wird bei einem solchermaßen durchgeführten Formprozess die Haarsträhne gewellt bzw. gelockt, und zwar in Abhängigkeit von dem Krümmungsradius des Formteilkörpers im Bereich der Sohle jedes Formspaltes 16. Bei diesem Ausführungsbeispiel wird somit durch die Formteile keinerlei Druck auf das zu formende Haar ausgeübt, weshalb mit einem solchen Gerät das zu formende Haar besonders haarschonend geformt werden kann.

Figur 8 zeigt in einer Seitenansicht ein weiteres Haarformgerät 1.2, welches prinzipiell aufgebaut ist, wie das zu den Figuren 1 bis 5 beschriebene Haarformgerät 1. Daher sind bei diesem Ausführungsbeispiel gleiche Teile mit gleichen Bezugszeichen, ergänzt um ein ".2" bezeichnet. Das Haarformgerät 1.2 unterscheidet sich von dem Haarformgerät 1 durch die Ausbildung seiner Haarfangeinrichtung. Die Haarfangeinrichtung dieses Ausführungsbeispiels ist als Bürstenaufsatz 18 konzipiert. Der Bürstenaufsatz 18 trägt in jeweils der Längserstreckung des Schaftes 12.2 folgende Borstenreihen angeordnete Borsten B. Diese verfügen, wie aus der Querschnittsdarstellung der Figur 10 ersichtlich, über einen Fuß 19, der einen größeren Durchmesser aufweist als der eigentliche Schaft 20 der Borste B. Die Borsten B sind aus Metall gefertigt und tragen an ihrem freien Ende einen Kunststoffkopf 21. Verankert sind die Borsten B mit ihrem Fuß 19 in einer Elastomerplatte 22, beispielsweise einer Gummiplatte, und zwar derart, dass diese aus dieser nicht herausfallen. Die Elastomerplatte 22 ruht auf einem halbzylindrisch gekrümmten Träger 23, dessen Innenradius ausgelegt ist, um auf die dem Formwerkzeug 3.2 gegenüber liegende Seite des Schaftes 12.2 zu passen. Die Elastomerplatte 22 ist an dem Träger 23 nur an ihren Enden gehalten und nicht flächig mit der äußeren Mantelfläche des Trägers 23 verbunden. Dieses erlaubt, dass die Borsten B beweglich sind und sich gegenüber ihrer in Figur 10 gezeigten Normalstellung verkippen können. Durch die Elastomerplatte 22 und die Einfassung des Fußes 19 bzw. des daran angrenzenden Schaftabschnittes in der Elastomerplatte 22 resultieren die Rückstellkräfte. In Abhängig davon, wie die an der äußeren Mantelfläche des Trägers 23 anliegende Oberfläche des Fußes 19 der Borsten B ausgelegt ist, kann das Kipp-Moment bestimmt werden, also: diejenige Kraft, die benötigt wird, um eine Borste B verkippen zu können. Bei dem in den Figuren dargestellten Ausführungsbeispiel erfolgt eine Verstellung der Borsten B um die mit sehr geringem Radius ausgeführte untere umlaufende Kante des Fußes. Zum Verkippen einer Borste B ist daher eine höhere Kraft notwendig, verglichen mit einer Ausgestaltung, bei die an der Außenseite des Trägers 23 grenzende Oberfläche des Fußes 19 konvex gewölbt ist. Auch kann die diesbezügliche Ausgestaltung des Fußes 19 in unterschiedliche Richtungen unterschiedlich ausgelegt sein, um ein für die Kippung benötigtes Moment unterschiedlicher Größe in unterschiedlichen Richtungen zu erhalten.

Der Bürstenaufsatz 18 verfügt über ein Verrastungsglied 24, mit dem dieses an dem zu dem Schaft 12.2 weisenden Ende des Handgriffes 2.2 festgelegt werden kann. An dem dem Verrastungsglied 24 gegenüberliegenden Ende ist ein Ringkörper 25 vorgesehen, der auf den vorderen Abschnitt des Schaftes 12.2 aufgeschoben werden kann. Einzelheiten des Bürstenaufsatzes 18, können auch der perspektivischen Darstellung der Figur 9 entnommen werden.

Figur 11 zeigt den auf den Schaft 12.2 des Haarformgerätes 1.2 aufgesetzten Bürstenaufsatz 18. Dieser befindet sich in seiner Benutzungsstellung. In dieser Stellung ist der Bürstenaufsatz 18 durch sein Verrastungsglied 24 in Längserstreckung des Schaftes 12.2 verriegelt daran gehalten. An jeder Seite des Schaftes 12.2 benachbart zu dem Formwerkzeug 3.2 befindet sich ein Anschlagabsatz 26, an dem der Träger 23 mit seiner unteren Stirnseite anliegt. Auf diese Weise ist der Bürstenaufsatz 18 drehmomentschlüssig gegenüber dem Schaft 12.2 gesichert.

Die Verwendung des Haarformgerätes 1.2 entspricht derjenigen des Haarformgerätes 1. Von Besonderheit ist bei dem Haarformgerät 1.2, dass der in den Figuren gezeigte Bürstenaufsatz 18 als Haarfangeinrichtung durch andere Bürstenaufsätze, beispielsweise auch einen solchen mit weichen Borsten ausgetauscht werden kann.

Eine nachgiebige Lagerung der aus Metall gefertigten Borsten B bei diesem Ausführungsbeispiel hat zum Vorteil, dass der Prozess einer Haarformung nicht dann unterbrochen werden muss, wenn Haare durch die Borsten B nicht mehr hindurch gezogen werden kann. Sollte der Durchzugswiderstand zu groß werden, kippen die Borsten B weg und lassen dass daran hängende Haar frei. Insofern ist mit einem Haarformgerät mit derart ausgelegten Borsten als Haarfangeinrichtung ein kontinuierlicher Haarformprozess selbst dann möglich, wenn das Haar zuvor nicht gekämmt war.

Es versteht sich, dass die besondere Ausgestaltung der Borsten B an dem Borstenaufsatz 18 als Beispiel zu verstehen ist. Eine solche Borstenausgestaltung einschließlich einer solchen Borstenlagerung kann selbstverständlich auch bei unmittelbar an den Schaft angeschlossenen Borsten B als Haarfangeinrichtung bei einem Haarformgerät der in Rede stehenden Art vorgenommen werden.

Bei den beschriebenen Ausführungsbeispielen erfolgte eine Erwärmung der Formteile und damit des zu formenden Haares durch wenigstens ein an ein Formteilbauteil angeschlossenes PTC-Heizelement. In einer alternativen Ausgestaltung ist vorgesehen, dass eine Erwärmung mittels eines dem Formwerkzeug zugeführten Warmluftstroms, bereitgestellt beispielsweise durch einen Aircurler, erwärmt wird.

Bei dem beschriebenen Ausführungsbeispiel ist das Haarformgerät als sogenanntes Stand-Alone-Gerät beschrieben worden. Gleichermaßen lässt sich die Erfindung auch mit einem Haarformgerät verwirklichen verwirklichen, welches als Aufsatz konzipiert und beispielsweise an einen Aircurler anschließbar ist.

### Bezugszeichenliste

- 1, 1.1, 1.2: Haarformgerät
- 2, 2.1, 2.2: Handgriff
- 3, 3.1, 3.2: Formwerkzeug
- 4: Anschlusskabel
- 5, 5.1, 5.2: Zinke
- 6: Spitze
- 7, 7.1: Formteil
- 8: Taster
- 9: Abdeckschale
- 10: Haaraufnahme
- 11: Haarformspalt
- 12, 12.2: Schaft
- 13: Borstenreihe
- 14: Haarsträhne
- 15: Formteil
- 16: Formspalt
- 17: Formteilkörper
- 18: Bürstenaufsatz
- 19: Fuß
- 20: Schaft
- 21: Kopf
- 22: Elastomerplatte
- 23: Träger
- 24: Verrastungsglied
- 25: Ringkörper
- 26: Anschlagabsatz
- B: Borste

## Patentansprüche

1. Haarformgerät umfassend einen Schaft (12, 12.1, 12.2) mit einem sich nur über einen Teilumfang des Schaftes (12, 12.1, 12.2) erstreckenden, kammartig ausgebildeten Formwerkzeug (3, 3.1, 3.2) mit durch jeweils eine Haaraufnahme (10) beabstandet zueinander, in Längserstreckung des Schaftes (12, 12.1, 12.2) in einer Reihe angeordneten, von dem Schaft (12, 12.1, 12.2) abragenden und jeweils ein aus einem Wärme gut leitenden Material hergestellten Formteil (7, 7.1, 15) bildenden oder aufweisenden Zinken (5, 5.1, 5.2), wobei jeweils zwei durch einen Haarformspalt (11, 16) beabstandete Formteile (7, 7.1, 15) ein Formteilpaar bilden, **dadurch gekennzeichnet, dass** der Schaft (12, 12.1, 12.2) in seinem nicht von dem Formwerkzeug (3, 3.1, 3.2) eingenommenen Teilumfang zumindest eine der Längserstreckung der Zinkenreihe folgende und gegenüber dieser dergestalt angeordnete, durch ein oder mehrere, in radialer Richtung von dem Schaft (12, 12.1, 12.2) abragende Borstenreihen (13) gebildete Haarfangeinrichtung (13, 18) trägt, wobei der Winkelabstand der zumindest einen Borstenreihe (13) von dem Formwerkzeug (3, 3.1, 3.2) 60 Grad oder mehr beträgt, damit nach Ergreifen von Haar mit der Haarfangeinrichtung (13) und Drehen des Schaftes (12, 12.1, 12.2) um seine Längsachse das Haar in zwischen den Formteilpaaren befindliche Haarformspalte (11, 16) eingeführt wird.

2. Haarformgerät nach Anspruch 1, **dadurch gekennzeichnet, dass** wenigstens eine Borstenreihe (13) parallel oder annähernd parallel zu dem Haarformwerkzeug (3, 3.1, 3.2) angeordnet ist.

3. Haarformgerät nach Anspruch 1 oder 2, **dadurch gekennzeichnet, dass** die Borsten der Borstenreihen (13) als Borstenbüschel ausgeführt sind.

4. Haarformgerät nach Anspruch 1 oder 2, **dadurch gekennzeichnet, dass** die Borsten als harte Borsten (B) ausgeführt sind.

5. Haarformgerät nach Anspruch 4, **dadurch gekennzeichnet, dass** die Borsten (B) in einer Elastomerplatte (22) gehalten sind, welche Elastomerplatte (22) an einem Träger (23) angeschlossen ist.

6. Haarformgerät nach einem der Ansprüche 1 bis 5, **dadurch gekennzeichnet, dass** jeweils zumindest eines der beiden eine Haaraufnahme (10) einfassenden Formteile (7, 7.1) eines Formteilpaares zum Ausbilden eines Haarformspaltes (11) gegenüber dem anderen Formteil (7, 7.1) zum Öffnen und Schließen des Haarformspaltes (11) bewegbar ist.

7. Haarformgerät nach Anspruch 6, **dadurch gekennzeichnet, dass** zumindest eines der Formteile (7, 7.1) eines Formteilpaares federbelastet ist und hierdurch in der Schließposition des Haarformspaltes (11) gegenüber dem komplementären Formteil (7, 7.1) gehalten ist.

8. Haarformgerät nach Anspruch 6 oder 7, **dadurch gekennzeichnet, dass** jeweils die die Haarformspalte (11) an derselben Seite begrenzenden Formteile (7, 7.1) Teil eines gemeinsamen Bauteils sind, von denen eines ortsfest und das andere gegenüber diesem in Längsrichtung des Schaftes (12) verstellbar ist.

9. Haarformgerät nach einem der Ansprüche 6 bis 8, **dadurch gekennzeichnet, dass** der Schaft zwei mit Winkelabstand bezüglich des Umfanges des Schaftes zueinander angeordnete Formwerkzeuge aufweist und zwischen diesen jeweils eine Haarfangeinrichtung angeordnet ist.

10. Haarformgerät nach einem der Ansprüche 1 bis 9, **dadurch gekennzeichnet, dass** zumindest eines der beiden einen Haarformspalt (11) bildenden Formteile (7, 7.1) beheizt ist.

11. Haarformgerät nach einem der Ansprüche 1 bis 10, **dadurch gekennzeichnet, dass** die Haarfangeinrichtung als Bürstenaufsatz (18) konzipiert ist.

12. Verfahren zum Formen einer Haarsträhne mit einem Haarformgerät nach einem der Ansprüche 1 bis 11, umfassend folgende Schritte:
- Ergreifen einer zu formenden Haarsträhne (14) mit zumindest einer Borstenreihe (13),
- Drehen des Haarformgerätes (1, 1.2) um seine Längsachse oder einer zu dieser parallelen Achse, bei welchem Drehvorgang die durch die Borstenreihen (13) erfasste Haarsträhne in die Haaraufnahme (10) eingelegt wird und
- Durchziehen der Haarsträhne durch das Formwerkzeug (3, 3.1, 3.2) in Richtung von der Haarwurzel weg.

## Claims

1. Hair shaping device, comprising a shaft (12, 12.1, 12.2) with a shaping tool (3, 3.1, 3.2) configured in the manner of a comb extending only over a part circumference of the shaft (12, 12.1, 12.2), and a forming part (7, 7.1, 15) made of good thermally-conductive material, these being separated in each case from one another by a hair receptacle (10), arranged in a row in the longitudinal extension of the shaft (12, 12.1, 12.2), projecting from the shaft (12, 12.1, 12.2), forming or exhibiting teeth (5, 5.1, 5.2), wherein in each case two shaped parts (7, 7.1, 15), separated by a hair shaping gap (11, 16) form a shaped part pair, **characterised in that** the shaft (12, 12.1, 12.2) carries at least one hair gripping device (13, 18) on its part circumference not occupied by the shaping tool (3, 3.1, 3.2), following the row of teeth in the longitudinal extension and arranged opposite them in such a way that one or more rows of bristles (13) are formed, projecting in the radial direction from the shaft (12, 12.1, 12.2), wherein the angular distance of the at least one row of bristles (13) from the forming tool (3, 3.1, 3.2) amounts to 60 degrees or more, in order that, after the hair has been gripped by the hair-catching device (13) and after the rotation of the shaft (12, 12.1, 12.2) about its longitudinal axis, the hair is introduced into the hair-shaping gap (11, 16) located between the shaped part pairs.

2. Hair shaping device according to claim 1, **characterised in that** at least one row of bristles (13) is arranged parallel or approximately parallel to the hair shaping tool (3, 3.1, 3.2).

3. Hair shaping device according to claim 1 or 2, **characterised in that** the bristles of the rows of bristles (13) are configured as bristle sheaves.

4. Hair shaping device according to claim 1 or 2, **characterised in that** the bristles are configured as hard bristles (B).

5. Hair shaping device according to claim 4, **characterised in that** the bristles (B) are held in an elastomer plate (22), said elastomer plate (22) being connected to a carrier (23).

6. Hair shaping device according to any of claims 1 to 5, **characterised in that** in each case at least one of the two shaped parts (7, 7.1), comprising a hair receptacle (10), of a formed part pair for forming a hair shaping gap (11), can be moved opposite the other shaped part (7, 7.1) in order to open and close the hair shaping gap (11).

7. Hair shaping device according to claim 6, **characterised in that** at least one of the shaped parts (7, 7.1) of a shaped part pair is springloaded, and, as a result of this, is held in the closed position of the hair shaping gap (11) opposite the complementary shaped part (7, 7.1).

8. Hair shaping device according to claim 6 or 7, **characterised in that** in each case the shaped parts (7, 7.1) adjoining the hair shaping gap (11) on the same side, are part of a common component, of which one is of fixed position and the other can be adjusted opposite this, in the longitudinal direction of the shaft (12).

9. Hair shaping device according to any one of claims 6 to 8, **characterised in that** the shaft comprises two shaping tools, arranged at an angular distance to one another in relation to the circumference of the shaft, and that in each case a hair-catching device is arranged them.

10. Hair shaping device according to any one of claims 1 to 9, **characterised in that** at least one of the two shaped parts (7, 7.1) forming a hair shaping gap (11) is heated.

11. Hair shaping device according to any one of claims 1 to 10, **characterised in that** the hair catchment is configured as a bristle attachment (18).

12. Method for shaping a hair strand with a hair shaping device according to any one of claims 1 to 11, comprising the following steps:
- Gripping of a hair strand (14) to be shaped by at least one row of bristles (13),
- rotating of the hair shaping device (1, 12) about its longitudinal axis or an axis parallel to this, with which rotational procedure the hair strand gripped by the bristle rows (13) is laid into the hair receptacle (10), and
- drawing of the hair strand through the shaping tool (3, 3.1, 3.2) in the direction of the hair curler.

## Revendications

1. Appareil de mise en forme des cheveux comprenant un fût (12, 12.1, 12.2,) avec un outil de mise en forme (3, 3.1,3.2) conformé à la manière d'un peigne s'étendant sur seulement une partie de la circonférence du fût (12, 12.1, 12.2), comportant des dents (5, 5.1, 5.2) séparées les unes des autres par une réception de cheveux (10), disposées sur une rangée dans le sens longitudinal du fût (12, 12.1, 12.2), en saillie par rapport au fût (12, 12.1, 12.2) et formant ou présentant un élément de mise en forme (7, 7.1, 15) réalisé dans un matériau thermoconducteur, deux éléments de mise en forme (7, 7.1, 15) séparés l'un de l'autre par une fente (11, 16) de mise en forme des cheveux formant une paire d'éléments de mise en forme, **caractérisé en ce que** le fût (12, 12.1, 12.2) supporte sur sa partie de la circonférence non occupée par l'outil de mise en forme (3, 3.1, 3.2) au moins un dispositif de capture des cheveux (13, 18) formé par une ou plusieurs rangées de poils (13) en saillie dans le sens radial par rapport au fût (12, 12.1, 12.2), en suivant le sens longitudinal la rangée de dents et disposé à l'opposé ces dernières, l'écart angulaire de l'au moins une rangée de poils (13) par rapport à l'outil de mise en forme (3, 3.1, 3.2) s'élevant à 60 degrés ou plus, afin d'introduire les cheveux dans la fente (11, 16) de mise en forme des cheveux, qui se trouve entre les paires d'éléments de mise en forme, à la suite de la saisie des cheveux par le dispositif de capture des cheveux (13) et la rotation du fût (12, 12.1, 12.2) autour de son axe longitudinal.

2. Appareil de mise en forme des cheveux selon la revendication 1, **caractérisé en ce qu'**au moins une rangée de poils (13) est disposée parallèlement ou de manière sensiblement parallèle à l'outil de mise en forme des cheveux (3, 3.1, 3.2).

3. Appareil de mise en forme des cheveux selon la revendication 1 ou 2, **caractérisé en ce que** les poils des rangées de poils (13) sont conformés en tant que touffe de poils.

4. Appareil de mise en forme des cheveux selon la revendication 1 ou 2, **caractérisé en ce que** les poils sont conformés en tant que poils durs (B).

5. Appareil de mise en forme des cheveux selon la revendication 4, **caractérisé en ce que** les poils (B) sont maintenus dans une plaque élastomère (22), laquelle plaque élastomère (22) est solidarisée avec un support (23).

6. Appareil de mise en forme des cheveux selon l'une des revendications 1 à 5, **caractérisé en ce qu'au** moins un des deux éléments de mise en forme (7, 7.1) d'une paire d'éléments de mise en forme qui englobe une réception des cheveux (10) est mobile par rapport à l'autre élément de mise en forme (7, 7.1) afin de former une fente (11) de mise en forme des cheveux qui peut être ouverte et fermée.

7. Appareil de mise en forme des cheveux selon la revendication 6, **caractérisé en ce qu'au** moins un des éléments de mise en forme (7, 7.1) d'une paire d'éléments de mise en forme est mis sous une tension ressort qui maintient la fente (11) de mise en forme des cheveux en position fermée par rapport à la pièce de mise en forme complémentaire (7, 7.1).

8. Appareil de mise en forme des cheveux selon la revendication 6 ou 7, **caractérisé en ce que** les éléments de mise en forme (7, 7.1) délimitant respectivement la fente (11) de mise en forme des cheveux sur le même côté font partie d'une structure commune, dont l'une est fixe et dont l'autre est réglable dans le sens longitudinal du fût (12).

9. Appareil de mise en forme des cheveux selon l'une des revendications 6 à 8, **caractérisé en ce que** le fût présente deux outils de mise en forme disposés l'un par rapport à l'autre avec un écart angulaire par rapport à la circonférence du fût et qu'entre ceux-ci est disposé respectivement un dispositif de capture des cheveux.

10. Appareil de mise en forme des cheveux selon l'une des revendications 1 à 9, **caractérisé en ce qu'**au moins un des deux éléments de mise en forme (7, 7.1) formant une fente (11) de mise en forme des cheveux est chauffé.

11. Appareil de mise en forme des cheveux selon l'une des revendications 1 à 10, **caractérisé en ce que** le dispositif de capture des cheveux est conçu en tant qu'accessoire de brosse (18).

12. Procédé de mise en forme d'une mèche de cheveux avec un appareil de mise en forme des cheveux selon l'une des revendications 1 à 11 comprenant les étapes suivantes :
- Saisie de la mèche de cheveux (14) à mettre en forme à l'aide d'au moins une rangée de poils (13),
- Rotation de l'appareil de mise en forme des cheveux (1, 1.2) sur son axe longitudinal ou sur un axe parallèle à celui-ci, au cours de laquelle étape de rotation, la mèche de cheveux saisie par les rangées de poils (13) est engagée dans la réception de cheveux (10) et
- Traction de la mèche de cheveux à travers l'outil de mise en forme (3, 3.1, 3.2) dans le sens qui s'éloigne de la racine des cheveux.
